# EUROPÄISCHE PATENTSCHRIFT

(11) **EP 3 965 615 B1**
(45) Veröffentlichungstag und Bekanntmachung des Hinweises auf die Patenterteilung: **22.03.2023**
(21) Anmeldenummer: 20722558.2
(22) Anmeldetag: 28.04.2020
(51) Int. Cl.: A47B 88/90

(54) **SCHUBKASTENWANDELEMENT**
DRAWER WALL ELEMENT
ÉLÉMENT DE PAROI DE TIROIR

(30) Priorität: 07.05.2019 DE 102019111861
(43) Veröffentlichungstag der Anmeldung: 16.03.2022
(73) Patentinhaber: Paul Hettich GmbH & Co. KG, 32278 Kirchlengern (DE)
(72) Erfinder: KOHRS, Tobias, 32278 Kirchlengern (DE); ROCKLAGE, Volker, 33649 Bielefeld (DE)
(74) Vertreter: Dantz, Jan Henning
(86) Internationale Anmeldenummer: PCT/EP2020/061725
(87) Internationale Veröffentlichungsnummer: WO 2020/225027

(56) Entgegenhaltungen:
- EP-B1- 3 082 509
- US-A- 5 292 190

## Beschreibung

Die vorliegende Erfindung betrifft ein Schubkastenwandelement mit einem inneren Wandelement und einem äußeren Wandelement, zwischen denen ein Hohlraum ausgebildet ist, wobei die Wandelemente in einem oberen Bereich miteinander verbunden sind, wobei zwischen dem inneren und dem äußeren Wandelement mindestens ein elastischer Formkörper oberhalb der nutförmigen Aufnahme klemmend festgelegt ist.

Die EP 3 082 509 B1 offenbart ein Schubladenwandelement mit einem Füllelement, an dem wenigstens ein definiert vorgespanntes Federelement vorgesehen ist, um einen definierten Anpressdruck auf ein Wand-Profilteil auszuüben. Das definiert vorgespannte Federelement kann als Federbogen ausgebildet sein, so dass die Belastung des Wand-Profilteils punktuell oder linienförmig ist. Dies kann sich negativ auf die Formgebung des Wand-Profilteils auswirken. Gerade bei hohen Schubladenwänden wirken sich die kleinen Auflageflächen negativ aus.

US 5,292,190 offenbart eine Schubkastenwand, die aus einem umgebogenen Metallblech hergestellt ist und deren Hohlraum ausgeschäumt wird.

Es ist daher Aufgabe der vorliegenden Erfindung, ein Schubkastenwandelement zu schaffen, das verbesserte Mittel zur Schallreduzierung aufweist, die flexibel einsetzbar sind.

Diese Aufgabe wird mit einem Schubkastenwandelement mit den Merkmalen des Anspruches 1 gelöst.

Bei dem erfindungsgemäßen Schubkastenwandelement ist zwischen einem inneren und einem äußeren Wandelement mindestens ein elastischer Formkörper klemmend festgelegt. Dadurch wird eine punkt- oder linienförmige Belastung der Wandelemente vermieden, da der elastische Formkörper als undefiniert vorgespannte Einheit zwischen den Wandelementen wirkt.

Vorzugsweise umfasst der Formkörper ein Schaumstoffmaterial. Dadurch kann der Formkörper blockförmig oder streifenförmig hergestellt werden. Zur Fixierung ist der Formkörper dabei mit einem der Wandelemente verklebt. Als Schaumstoffmaterial kann ein leichter Schaumstoff, Noppenschaumstoffe, plane Schaumstoffe, Pyramidenschaumstoffe, Akustikschaumstoffe oder schwere Schaumstoffe, Verbundschaumstoffe, eingesetzt werden. Alternativ oder zusätzlich können zur Schalldämmung auch Bitumenfolie oder Bitumenpappe eingesetzt werden. Das Material des Formkörpers ist vorzugsweise so beschaffen, dass die Ausbreitungsgeschwindigkeit von Schall in dem Formkörper um mindestens den Faktor 3 kleiner ist als bei dem inneren und äußeren Wandelement, die insbesondere aus einem gebogenen Stahlblech hergestellt sind.

In einer Ausgestaltung liegt der Formkörper mit einer Fläche von mindestens 1 cm² an den beiden Wandelementen an. Der Formkörper kann eine Anlagefläche von 1 cm × 1 cm bis 9 cm × 9 cm aufweisen. Bevorzugt liegt die Anlagefläche in einem Bereich zwischen 2 cm² bis 80 cm². Auch eine streifenförmige oder schnurförmige Ausgestaltung des Formkörpers ist möglich, wobei in einer schnurförmigen Ausgestaltung der Formkörper als Schnecke oder Welle verlegt sein kann.

Die Elastizität des Formkörpers führt zu einer klemmenden Fixierung zwischen den beiden Wandelementen, wobei im unbelasteten Zustand der Formkörper vorzugsweise eine Dicke besitzt, die mindestens 10 % größer ist als der Abstand der Wandelemente an der Position des Formkörpers, insbesondere mindestens 20 %.

Die übertragene Flächenlast des elastisch verformbaren Formkörpers ist undefinierbar, so dass hier wesentlich ist, dass das innere und das äußere Wandelement durch den elastisch verformbaren Formkörper Kontakt haben, so dass der Körperschall aufgenommen werden kann. Die undefinierte Flächenlast entsteht durch das System, da Toleranzen bei Lage der beiden Wände zueinander und Toleranzen bei dem Zuschneiden der Formkörper vorhanden sind. Der Formkörper kann nach dem Zuschneiden um bis zu 5% von seinen Abmessungen abweichen. Die Festigkeitstoleranzen der Formkörper schwanken selbst innerhalb einer Charge um bis zu +/- 15%, was z.B. durch Lufteinschlüsse hervorgerufen wird. Auch die undefinierte Anlagefläche durch die Oberflächenstruktur des Formkörpers trägt zu einer unterschiedlichen Flächenlast zwischen den einzelnen Formkörpern bei. Somit ist der Formkörper als Übermaßpassung ausgelegt, so dass die Dicke des Formkörpers immer größer ist, als der Abstand zwischen dem inneren und dem äußeren Wandelement. Gleichzeitig ist das Übermaß so gering ausgelegt, dass sich die Formkörper nicht auf den Wandelementen abbilden.

Je nach Größe des Schubkastenwandelementes können zwischen den beiden Wandelementen zwischen 2 und 20 Formkörper angeordnet sein, insbesondere zwischen 4 und 10 Formkörper. Die Formkörper können dabei sowohl in Längsrichtung des Schubkastenwandelementes als auch hinsichtlich der Höhe verteilt angeordnet sein.

Innerhalb des Schubkastenwandelements könne auch unterschiedlich große Formkörper eingesetzt werden. Es ist auch möglich Formkörper aus unterschiedlichen Materialien einzusetzen, um unterschiedliche Körperschallfrequenzen zu absorbieren. Auf diese Weise kann der Klang des Schubkastenwandelements optimiert werden.

In einer weiteren Ausgestaltung ist der Formkörper mit der Verbindungsfläche für ein Wandelement einseitig mit einem Klebefilm versehen, so dass der Formkörper mit einem Wandelement einfach verbunden werden kann und an dem anderen Wandelement nur anliegt. Der Klebefilm kann vor der Montage von einem Abziehstreifen verdeckt.

In einer erfindungsgemäßen Ausgestaltung ist das äußere Wandelement relativ zu dem inneren Wandelement verschiebbar ausgebildet, insbesondere in Längsrichtung des Schubkastenwandelementes. Dadurch kann das äußere Wandelement leicht entlang einer Führung montiert werden.

In dem Hohlraum zwischen den beiden Wandelementen kann mindestens ein Stützelement vorgesehen sein, an dem eines der beiden Wandelemente oder beide Wandelemente befestigbar sind. Hierfür kann das Stützelement einen nach oben ragenden Vorsprung oder Steg aufweisen, der in eine Öffnung des jeweiligen Wandelementes an einer umgebogenen Kante eingreift.

Das Schubkastenwandelement kann an dem inneren Wandelement eine nutförmige Aufnahme eines Randes eines Bodens des Schubkastens aufweisen. Ferner kann in dem Hohlraum zwischen den beiden Wandelementen im vorderen Bereich ein Mittel zur Fixierung einer Frontblende und im rückwärtigen Bereich ein Mittel zur Fixierung einer Rückwand vorgesehen sein.

Die beiden Wandelemente sind vorzugsweise aus einem gebogenen Stahlblech hergestellt, insbesondere auch mit einer Beschichtung, so dass die Formkörper für eine Dämpfung von Geräuschen sorgen, die über die Wandelemente als Resonanzkörper geleitet werden.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht eines Schubkastens;
- Figuren 2A und 2B: zwei Ansichten eines Schubkastenwandelementes des Schubkastens der Figur 1;
- Figur 3A: eine Ansicht des Schubkastenwandelementes der Figur 1 ohne das innere Wandelement;
- Figur 3B: eine Schnittansicht durch das Wandelement der Figur 3A mit innerem Wandelement;
- Figur 4: eine Ansicht eines modifizierten Schubkastenwandelementes;
- Figur 5: eine Ansicht eines hohen Schubkastenwandelementes in einer weiteren Ausführungsform, und
- Figur 6: eine Ansicht eines kurzen Schubkastenwandelementes.

Ein Schubkasten 1 umfasst zwei Schubkastenwandelemente 2, die auf gegenüberliegenden Seiten eines Bodens 4 angeordnet sind. Ferner ist eine Rückwand 3 gezeigt, die an den Schubkastenwandelementen 2 fixiert ist. Jedes Schubkastenwandelement 2 umfasst ein äußeres Wandelement 5 und ein inneres Wandelement 6, die dünnwandig ausgebildet sind, insbesondere aus einem gebogenen Stahlblech. Die Wandelemente 5 und 6 sind im oberen Bereich durch eine Leiste 7 abgedeckt, die durch ein getrenntes Bauteil hergestellt ist, optional auch mit einem der beiden Wandelemente 5 oder 6 integral ausgebildet sein kann. An dem inneren Wandelement 6 ist eine Nut zur Aufnahme eines Randes des Bodens 4 ausgebildet.

In den Figuren 2A und 2B ist eines der Schubkastenwandelemente 2 im Detail gezeigt. Das äußere Wandelement 5 ist relativ zu dem inneren Wandelement 6 verschiebbar ausgebildet und kann zur Montage in Längsrichtung des Schubkastenwandelementes 2 aufgeschoben werden.

In Figur 3A ist das Schubkastenwandelement 2 ohne das äußere Wandelement 5 gezeigt. In dem Hohlraum zwischen den beiden Wandelementen 5 und 6 sind im vorderen Bereich Mittel 8 zur Fixierung einer Frontblende vorgesehen. Die Mittel 8 zur Fixierung einer Frontblende weisen eine Platte mit Einführschlitzen 9 auf, an denen Befestigungsmittel einer Frontblende einfügbar sind.

Ferner sind im rückwärtigen Bereich Mittel 11 zur Fixierung einer Rückwand vorgesehen, die ein oder mehrere Rastelemente 12 aufweisen, an denen die Rückwand 3 festlegbar ist.

In einem mittleren Bereich in Längsrichtung gesehen befindet sich ein Stützelement 13, das sich von einer Nut zur Aufnahme des Bodens 4 zu einer Oberkante des Schubkastenwandelementes 2 erstreckt. Das Stützelement 13 weist im oberen Bereich einen Vorsprung 14 auf, der stegförmig ausgebildet ist und eine Öffnung an einer horizontalen Kante 15 des äußeren Wandelementes 5 durchgreift. An der Kante 15 sind weitere Öffnungen ausgebildet, die von den Vorsprüngen 14 an den Mitteln 8 zur Fixierung der Frontblende und den Mitteln 11 zur Fixierung der Rückwand vorgesehen sind.

An dem inneren Wandelement 6 sind ferner mehrere Formkörper 10 fixiert, insbesondere durch Verkleben. Die sind Formkörper 10 aus einem Schaumstoffmaterial hergestellt und blockförmig ausgebildet. Die Kontaktfläche der Formkörper 10 mit dem äußeren Wandelement 5 kann in einem Bereich zwischen 1 cm² bis 80 cm² liegen, vorzugsweise zwischen 2 cm² bis 20 cm².

Die elastischen Formkörper aus Schaumstoffmaterial erstrecken sich zwischen dem äußeren Wandelement 5 und dem inneren Wandelement 6, wie dies in Figur 3B gezeigt ist. Dadurch sind die Formkörper 10 klemmend festgelegt und können Schall, der in eines der beiden Wandelemente 5 oder 6 eingeleitet wird, dämpfen, um die Geräuschentwicklung des Schubkastenwandelementes 2 zu reduzieren. Es ist ferner erkennbar, dass das Schubkastenwandelement 2 im oberen Bereich durch eine Leiste 7 überdeckt ist, die an den Vorsprüngen 14 über eine Rastnase festgelegt sein kann.

In Figur 4 ist ein modifiziertes Schubkastenwandelement gezeigt, das länger und mit geringerer Höhe ausgebildet ist als das Schubkastenwandelement der Figuren 2 und 3. Daher weisen die Mittel 8' und 11' zur Fixierung einer Frontblende und die Mittel 11' zur Fixierung einer Rückwand eine geringere Höhe auf. In einem mittleren Bereich sind zwei Stützelemente 13' statt nur einem Stützelement 13 vorgesehen. Dementsprechend ist das Wandelement 6' länger und mit geringerer Höhe ausgebildet. An dem Wandelement 6' sind mehrere blockförmige Formkörper 10 aus Schaumstoff fixiert, wie dies zu dem ersten Ausführungsbeispiel beschrieben wurde.

In Figur 5 ist ein modifiziertes Schubkastenwandelement gezeigt, das eine größere Höhe aufweist als die Schubkastenwandelemente der Figuren 2 bis 4. Hierfür sind auf den Mitteln 8 zur Fixierung der Frontblende ein Aufsatzelement 80 vorgesehen, um den Abstand zwischen den Mitteln 8 zur Fixierung der Frontblende und der Kante 15 an dem Wandelement 6" zu überbrücken. Im rückwärtigen Bereich sind die Mittel 11" zur Fixierung einer Rückwand höher ausgebildet und umfasst eine größere Anzahl an Rastelementen 12. Auch die Stützelemente 13" sind höher ausgebildet als bei den vorangegangenen Ausführungsbeispielen. Aufgrund der größeren Fläche des Schubkastenwandelementes ist auch eine größere Anzahl von Formkörpern 10 vorgesehen, die an dem Wandelement 6" festgelegt sind.

In Figur 6 ist eine Variante eines Schubkastenwandelementes gezeigt, bei dem kein Stützelement vorgesehen ist, sondern nur Mittel 8 zur Fixierung einer Frontblende und Mittel 11 zur Fixierung einer Rückwand. Das Wandelement 5 ist kürzer ausgebildet, und dementsprechend sind nur zwei Formkörper 10 vorgesehen, die zwischen dem äußeren Wandelement 5 und einem inneren Wandelement 6 angeordnet sind.

Im Übrigen entspricht der Aufbau der Ausführungsbeispiele der Figuren 4 bis 6 dem Aufbau des Ausführungsbeispiels der Figuren 2 und 3.

In den dargestellten Ausführungsbeispielen werden blockförmige Formkörper 10 aus Schaumstoffmaterial eingesetzt. Es ist auch möglich, die Formkörper 10 mit rechteckförmiger Kontaktfläche quaderförmig auszubilden. Auch eine streifenförmige Ausbildung der Formkörper 10 ist möglich, insbesondere auch in Wellenform oder Schneckenform.

Die Anzahl der Formkörper 10 kann je nach Größe der Wandelemente 6, 6', 6" oder 5 variiert werden, um entsprechende Schallentwicklung an dem Schubkastenwandelement zu reduzieren.

### Bezugszeichenliste

- 1: Schubkasten
- 2: Schubkastenwandelement
- 3: Rückwand
- 4: Boden
- 5, 5', 5": Wandelement
- 6: Wandelement
- 7: Leiste
- 8, 8': Mittel zur Fixierung einer Frontblende
- 9, 9`: Einführungsschlitz
- 10: Formkörper
- 11, 11', 11": Mittel zur Fixierung einer Rückwand
- 12: Rastelement
- 13, 13', 13": Stützelement
- 14: Vorsprung
- 15: Kante
- 80: Aufsatzelement

## Patentansprüche

1. Schubkastenwandelement (2) mit einem inneren Wandelement (6, 6', 6") und einem äußeren Wandelement (5,), zwischen denen ein Hohlraum ausgebildet ist, wobei die Wandelemente (6, 6', 6", 5) in einem oberen Bereich miteinander verbunden sind, an dem inneren Wandelement (6, 6', 6") eine nutförmige Aufnahme zur Fixierung eines Randes eines Bodens (4) eines Schubkastens ausgebildet ist, wobei zwischen dem inneren und dem äu-ßeren Wandelement (6, 6', 6", 5) mindestens ein elastischer Formkörper (10) oberhalb der nutförmigen Aufnahme klemmend festgelegt ist, **dadurch gekennzeichnet, dass** der mindestens eine Formkörper (10) einseitig mit einem der Wandelemente (6, 6', 6", 5) verklebt ist und das äu-ßere Wandelement (5) in eine Längsrichtung des Schubkastenwandelementes (2) relativ zu dem inneren Wandelement (6, 6', 6") verschiebbar gehalten ist.

2. Schubkastenwandelement nach Anspruch 1, **dadurch gekennzeichnet, dass** der mindestens eine Formkörper (10) ein Schaumstoffmaterial umfasst.

3. Schubkastenwandelement nach Anspruch 1 oder 2, **dadurch gekennzeichnet, dass** der mindestens eine Formkörper (10) mit einer Fläche von mindestens 1 cm² an wenigstens einem der beiden Wandelementen (6, 6', 6", 5) anliegt.

4. Schubkastenwandelement nach Anspruch 3, **dadurch gekennzeichnet, dass** der mindestens eine Formkörper (10) mit einer Fläche zwischen 2 cm² bis 80 cm² an wenigstens einem der beiden Wandelementen (6, 6', 6", 5) anliegt.

5. Schubkastenwandelement nach einem der vorhergehenden Ansprüche, **dadurch gekennzeichnet, dass** der mindestens eine Formkörper (10) in seiner Dicke als Übermaßpassung ausgelegt, so dass die Dicke des Formkörpers größer ist als der Abstand zwischen den Wandelementen (6, 6', 6", 5) an der Position des Formkörpers (10).

6. Schubkastenwandelement nach Anspruch 5, **dadurch gekennzeichnet, dass** das Übermaß so gering ausgelegt, dass sich der mindestens eine Formkörper nicht auf den Wandelementen abbildet.

7. Schubkastenwandelement nach einem der vorhergehenden Ansprüche, **dadurch gekennzeichnet, dass** der mindestens eine Formkörper (10) im unbelasteten Zustand eine Dicke besitzt, die mindestens 10 % größer ist als der Abstand zwischen den Wandelementen (6, 6', 6", 5) an der Position des Formkörpers (10).

8. Schubkastenwandelement nach einem der vorhergehenden Ansprüche, **dadurch gekennzeichnet, dass** zwischen den beiden Wandelementen (6, 6', 6", 5) zwischen 2 bis 20 Formkörper (10) angeordnet sind.

9. Schubkastenwandelement nach einem der vorhergehenden Ansprüche, **dadurch gekennzeichnet, dass** mindestens ein Stützelement (13, 13', 13") zwischen den Wandelementen (6, 6', 6", 5) vorgesehen ist, an denen die Wandelemente (6, 6', 6", 5) befestigbar bzw. einhängbar sind.

10. Schubkastenwandelement nach einem der vorhergehenden Ansprüche, **dadurch gekennzeichnet, dass** das äußere und/oder das innere Wandelement (6, 6', 6", 5) aus einem gebogenen Stahlblech hergestellt sind.

11. Schubkasten (1) mit mindestens einem zwischen einer Frontblende und einer Rückwand (3) angeordneten Schubladenwandelement (2) nach einem der vorhergehenden Ansprüche.

## Claims

1. A drawer wall element (2) having an inner wall element (6, 6', 6") and an outer wall element (5), between which a cavity is formed, wherein the wall elements (6, 6', 6", 5) are connected to one another in an upper region, a grooved receptacle for fixing an edge of a bottom panel (4) of a drawer is formed on the inner wall element (6, 6', 6"), wherein at least one elastic molded body (10) is fixed by clamping above the grooved receptacle between the inner and the outer wall element (6, 6', 6", 5), **characterized in that** the at least one molded body (10) is adhesively bonded to one side to one of the wall elements (6, 6', 6", 5) and the outer wall element (5) is held displaceably in a longitudinal direction of the drawer wall element (2) relative to the inner wall element (6, 6', 6").

2. The drawer wall element according to Claim 1, **characterized in that** the at least one molded body (10) comprises a foam material.

3. The drawer wall element according to Claim 1 or 2, **characterized in that** the at least one molded body (10) rests with an area of at least 1 cm² against at least one of the two wall elements (6, 6', 6", 5).

4. The drawer wall element according to Claim 3, **characterized in that** the at least one molded body (10) rests with an area between 2 cm² to 80 cm² against at least one of the two wall elements (6, 6', 6", 5).

5. The drawer wall element according to any one of the preceding claims, **characterized in that** the at least one molded body (10) is designed in its thickness as an interference fit, so that the thickness of the molded body is greater than the distance between the wall elements (6, 6', 6", 5) at the position of the molded body (10).

6. The drawer wall element according to Claim 5, **characterized in that** the excess is designed as sufficiently small that the at least one molded body does not depict itself on the wall elements.

7. The drawer wall element according to any one of the preceding claims, **characterized in that** the at least one molded body (10) has a thickness in the unloaded state which is at least 10% greater than the distance between the wall elements (6, 6', 6", 5) at the position of the molded body (10).

8. The drawer wall element according to any one of the preceding claims, **characterized in that** between 2 and 20 molded bodies (10) are arranged between the two wall elements (6, 6', 6", 5).

9. The drawer wall element according to any one of the preceding claims, **characterized in that** at least one support element (13, 13', 13") is provided between the wall elements (6, 6', 6", 5), on which the wall elements (6, 6', 6", 5) can be fastened or suspended.

10. The drawer wall element according to any one of the preceding claims, **characterized in that** the outer and/or the inner wall element (6, 6', 6", 5) are produced from a bent steel plate.

11. A drawer (1) having at least one drawer wall element (2) according to any one of the preceding claims arranged between a front panel and a rear wall (3).

## Revendications

1. Elément de paroi de tiroir (2) comportant un élément intérieur de paroi (6, 6', 6") et un élément extérieur de paroi (5) et entre eux une cavité, les éléments de paroi (6, 6', 6", 5) étant reliés dans la zone supérieure dans laquelle l'élément intérieur de paroi (6, 6', 6") a un logement en forme de rainure pour fixer un bord de fond (4) de tiroir,
- au moins une pièce de forme (10), élastique est fixée par collage entre l'élément intérieur et l'élément extérieur de paroi (6, 6', 6", 5) au-dessus du logement en forme de rainure,
élément **caractérisé en ce que**
au moins la pièce de forme (10) est collée par une face à l'un des éléments de paroi (6, 6', 6", 5) et l'élément extérieur de paroi (5) est tenu coulissant dans la direction longitudinale de l'élément de paroi de tiroir (2), par rapport à l'élément intérieur de paroi (6, 6', 6").

2. Elément de paroi de tiroir selon la revendication 1,
**caractérisé en ce que**
cette pièce de forme (10) comprend une matière expansée.

3. Elément de paroi de tiroir selon la revendication 1 ou 2,
**caractérisé en ce que**
cette pièce de forme (10) s'applique contre au moins l'un des deux éléments de paroi (6, 6', 6", 5) par une surface d'au moins 1 cm².

4. Elément de paroi de tiroir selon la revendication 3,
**caractérisé en ce que**
cette pièce de forme (10) s'applique par une surface comprise entre 2 cm² et 80 cm² contre au moins l'un des deux éléments de paroi (6, 6', 6", 5).

5. Elément de paroi de tiroir selon l'une des revendications précédentes, **caractérisé en ce que**
cette pièce de forme (10) a une épaisseur pour s'adapter en surmesure de façon que l'épaisseur de la pièce de forme est supérieure à la distance entre les éléments de paroi (6, 6', 6", 5) à l'emplacement de la pièce de forme (10).

6. Elément de paroi de tiroir selon la revendication 5,
**caractérisé en ce que**
la surépaisseur est suffisamment réduite pour que la pièce de forme n'apparaisse pas sur les éléments de paroi.

7. Elément de paroi de tiroir selon l'une des revendications précédentes,
**caractérisé en ce que**
cette pièce de forme (10) à l'état non sollicité, a une épaisseur supérieure d'au moins 10% à la distance entre les éléments de paroi (6, 6', 6", 5) à l'emplacement de la pièce de forme (10).

8. Elément de paroi de tiroir selon l'une des revendications précédentes,
**caractérisé en ce que**
entre 2 et 20 pièces de forme (10) sont prévues entre les deux éléments de paroi (6, 6', 6", 5).

9. Elément de paroi de tiroir selon l'une des revendications précédentes,
**caractérisé en ce que**
au moins un élément de support (13, 13', 13") est prévu entre les éléments de paroi (6, 6', 6", 5) auxquels peuvent se fixer ou s'accrocher les éléments de paroi (6, 6', 6", 5).

10. Elément de paroi de tiroir selon l'une des revendications précédentes,
**caractérisé en ce que**
l'élément extérieur et/ou l'élément intérieur de paroi (6, 6', 6", 5) est réalisé en une tôle d'acier plié.

11. Tiroir (1) comportant au moins un élément de paroi de tiroir (2) selon l'une des revendications précédentes entre la façade avant et la paroi arrière (3).
